# EUROPÄISCHE PATENTSCHRIFT

(11) **EP 0 272 247 B1**
(45) Veröffentlichungstag und Bekanntmachung des Hinweises auf die Patenterteilung: **26.02.1992**
(21) Anmeldenummer: 87890289.9
(22) Anmeldetag: 15.12.1987
(51) Int. Cl.: F41A 9/23, F41A 19/13

(54) **Schusswaffe**
Fire arm
Arme à feu

(30) Priorität: 19.12.1986 AT 3388/86
(43) Veröffentlichungstag der Anmeldung: 22.06.1988
(73) Patentinhaber: STEYR-DAIMLER-PUCH Aktiengesellschaft, A-1011 Wien (AT)
(72) Erfinder: Zedrosser, Ulrich, A-4400 Steyr (AT)

(56) Entgegenhaltungen:
- FR-A- 2 346 665
- GB-A- 873 475
- US-A- 3 667 147

## Beschreibung

Die Erfindung bezieht sich auf eine Schußwaffe, mit Gehäuse, Lauf, Laderaum udn Abzug samt Zündeinrichtung, wobei eine eigene, vom Lauf getrennte Abschußkammer den Laderaum bildet, die im Gehäuse quer zur Laufrichtung verschiebbar geführt und über eine Steuerungsvorrichtung zwischen einer Feuerstellung und einer Ladestellung hin- und herbewegbar ist, und wobei die Steuerungsvorrichtung ein in Laufrichtung geführtes, von einem Gasantrieb angetriebenes, aus einer der Feuerstellung der Abschußkammer zugeordneten Grundstellung gegen die Kraft einer Rückholfeder in eine der Ladestellung verschiebbares Gleitstück umfaßt, das eine Kulisse mit einer sich über die Hubweite der Abschußkammer erstreckenden Steuerkurve für einen an der Abschußkammer angreifenden, quer zur Lauf- und Hubrichtung liegenden Steuerbolzen besitzt.

Schußwaffen mit eigenen Abschußkammern, die ihrerseits den Laderaum bilden und zwischen einer Feuerstellung zum Auslösen eines Schusses und einer Ladestellung zum Aufnehmen der Patronen hin- und herbewegbar sind, bieten die Voraussetzung zur Vereinfachung der erforderlichen Baulänge.

Aus der US-A-3 667 147 ist eine Schußwaffe bekannt, die ein gasgetriebenes Gleitstück mit einer eine Steuerkurve bildenden Kulisse zur Bewegung der Abschußkammer aufweist, die einen in die Kulisse eingreifenden Steuerbolzen trägt. Hier kommt es auf Grund der S-förmigen Kulisse zu einer Zwangssteuerung der Abschußkammer sowohl für die Aufwärts- als auch für die Abwärtsbewegung , was Störungen verursachen kann und, bedingt durch die langgezogene Kulisse, einen langen Verschiebeweg des Gleitstückes erfordert, der zu einer beträchtlichen Baugröße führt. Außerdem wird durch die zwangsgesteuerte Aufwärtsbewegung der Abschußkammer in die Feuerstellung das Hubbewegungsspiel verzögert und damit bei Schnellfeuer die Schußfolge nachteilig beeinflußt.

Der Erfindung liegt daher die Aufgabe zugrunde, diese Mängel zu beseitigen und eine Schußwaffe der eingangs geschilderten Art zu schaffen, die eine besonders aufwandsarme, robuste Steuerungsvorrichtung besitzt, bestens für einen Automatikbetrieb und hohe Schußfolgen geeignet ist und sich bei höchster Funktionssicherheit durch eine geringe Baulänge auszeichnet.

Die Erfindung löst diese Aufgabe dadurch, daß für die Abschußkammerbewegung aus der Lade- in die Feuerstellung ein Federantrieb vorgesehen ist, daß das Gleitstück verrastbar ist, daß die Kulisse des Gleitstückes im wesentlichen die Form eines rechtwinkeligen Dreieckes mit einer die Steuerkurve bildenden Hypothenuse und einem einen Mitnehmeranschlag für den Steuerbolzen bildenden Scheitelbereich zwischen den in Verschieberichtung des Gleitstückes und in Hubrichtung der Abschußkammer verlaufenden Katheten aufweist und daß der Steuerbolzen in einem laufparallelen Langloch der Abschußkammer sitzt und endseitig zusätzlich zur Kulisse des Gleitstückes in Führungsschlitze des Gehäuses eingreift, die aus einem in Hubrichtung verlaufenden, endseitig in Laufrichtung zu einander entgegengesetzten Fangabschnitten umgelenkten Führungsstrang bestehen. Durch das Zusammenwirken von Steuerbolzen und Steuerkurve hat eine Verschiebung des Gleitstückes aus der Grundstellung in die Bereitschaftsstellung auch eine Verschiebebewegung der Abschußkammer von der Feuerstellung in die Ladestellung zur Folge, wobei sich der Steuerbolzen relativ zur Kulisse entlang der eine Auflaufbahn bildenden Steuerkurve bewegt. Während allerdings diese Abwärtsbewegung der Abschußkammer von der Steuerkurve abhängt, sorgt nach einem Zurückschieben des Gleitstückes aus der Bereitschaftsstellung in die Grundstellung der Federantrieb für eine von der Steuerkurve unabhängige, freie Rückbewegung der Abschußkammer aus der Ladestellung in die Feuerstellung, so daß die Abschußkammer schnell und funktionssicher nach dem Laden wieder in die Feuerstellung gebracht wird. Dabei kommt es zu einer echten Verriegelung der Abschußkammer in der Feuer- und Ladestellung, da der im Langloch bewegliche Steuerbolzen in den Betriebsstellungen durch die Fangabschnitte des Führungsstranges fixiert wird. Abgesehen davon gewährleisten der Federantrieb für die Abschußkammer und die Rückholfeder für das Gleitstück eine automatische Bewegung der Abschußkammer aus der Ladestellung in die Feuerstellung, was die Gefahr von Ladehemmungen oder anderen Funktionsstörungen weitgehend beseitigt. Wird nämlich das in der Bereitschaftsstellung befindliche Gleitstück entrastet, bewegt die Rückholfeder das Gleitstück in Richtung Grundstellung, so daß zuerst der Endabschnitt der Steuerkurve den Steuerbolzen freigibt und dann knapp vor Erreichen der Grundstellung der Mitnehmeranschlag der Kulisse den Steuerbolzen aus dem Fangabschnitt herausdrückt, so daß der Federantrieb die Abschußkammer und den Steuerbolzen aus der Ladestellung in die Feuerstellung bringen kann, wobei der Steuerbolzen dem Führungsstrang entlang bis zum anderen Fangabschnitt gleitet. Sobald das Gleitstück die Grundstellung erreicht hat, kann auch der Steuerbolzen in den anderen Fangabschnitt eindringen und die Abschußkammer ist in der Feuerstellung fixiert. Der Leerweg des Gleitstückes von der Freigabe des Steuerbolzens durch die Steuerkurve bis zur Anlage des Mitnahmeanschlages am Steuerbolzen läßt sich außerdem zu einem automatischen Laden der Abschußkammer nutzen, indem das Gleitstück mit einem Zuführer ausgestattet wird, der während dieses Leerweges eine Patrone aus einem im Bereich des Laderaumes der Abschußkammer vorgesehenen Magazin heraus in den Laderaum der Abschußkammer drückt. Es entsteht eine exakte, störunanfällige, aus einfach herstellbaren Teilen zusammengesetzte Steuerung, die eine kurze Baulänge ermöglicht und beste Voraussetzungen für einen selbständigen Lade- und Entladevorgang und damit auch für einen vollautomatischen Betrieb der Waffe bietet.

Weist erfindungsgemäß der Federantrieb wenigstens eine sich einerseits am Gehäuse, anderseits am Steuerbolzen abstützende Schenkelfeder auf, wobei der den Steuerbolzen belastende Federschenkel im Entspannungssinn mit der Hubrichtung der Abschußkammer in deren Ladestellung einen stumpfen und in deren Feuerstellung einen spitzen Winkel einschließt, kommt es nicht nur zu einer zweckmäßigen Bauweise des Federantriebes, sondern es wird durch die Schenkelfeder eine zusätzliche Sicherung des Steuerbolzens in den jeweiligen Betriebsstellungen erreicht, da durch den entsprechend zur Hubrichtung geneigten Federschenkel der Steuerbolzen jeweils in den einen oder anderen Fangabschnitt des Führungsschlitzes gedrückt wird und ein ungewolltes, durch Erschütterungen od.dgl. bedingtes Entriegeln des Steuerbolzens verhindert.

In der Zeichnung ist der Erfindungsgegenstand in einem Ausführungsbeispiel rein schematisch dargestellt, und zwar zeigen
- Fig. 1: eine erfindungsgemäße Schußwaffe im Langsschnitt, die
- Fig. 2 und 3: zwei verschiedene Phasen des Funktionsablaufes dieser Schußwaffe in gleicher Schnittdarstellung und
- Fig. 4: einen Querschnitt nach der Linie IV-IV der Fig 1.

Eine nur angedeutete Schußwaffe 1 mit Gehäuse 2 und Lauf 3 weist eine eigene, vom Lauf 3 getrennte Abschußkammer 4 auf, die einen Laderaum 5 bildet und quer zur Laufrichtung über eine Steuervorrichtung 6 zwischen einer oberen Feuerstellung zum Auslösen eines Schusses und einer unteren Ladestellung zum Laden und Entladen hin- und herbewegbar ist. Die Steuerungsvorrichtung 6 umfaßt ein in Laufrichtung verschiebbar geführtes Gleitstück 7, das aus einer der Feuerstellung der Abschußkammer 4 zugeordneten Grundstellung gegen die Kraft einer Rückholfeder 8 in eine verrastbare, der Ladestellung der Abschußkammer 4 zugeordneten Bereitschaftsstellung zurückbewegbar ist, wobei als Antrieb für das Gleitstück 7 ein nur angedeuteter Gasantrieb 9 dient. Das Gleitstück 7 ist mit einer Kulisse 10 versehen, die eine Steuerkurve 11 aus einer sich schräg zur Laufrichtung über die Hubweite der Abschußkammer 4 erstreckenden Auflaufbahn 11a und daran anschließenden laufparallelen Endabschnitten 11b bildet. Die Kulisse 10 weist im wesentlichen die Form eines rechtwinkeligen Dreieckes auf, dessen Hypothenuse der Steuerkurve 11 entspricht und dessen Scheitel zwischen den in Laufrichtung bzw. in Hubrichtung liegenden Katheten einen Mitnehmeranschlag 12 ergibt.

Mit der Kulisse 10 wirkt ein Steuerbolzen 13 zusammen, der in einem laufparallelen Langloch 14 der Abschußkammer 4 sitzt und zusätzlich in einen Führungsschlitz 15 des Gehäuses 2 eingreift. Der Führungsschlitz 15 besteht aus einem in Hubrichtung verlaufenden Führungsstrang 15a, der endseitig in Laufrichtung zu einander entgegengesetzten Fangabschnitten 15b umgelenkt ist. Als Antrieb für die Bewegung der Abschußkammer 4 aus der Ladestellung in die Feuerstellung gibt es eine Schenkelfeder 16, die sich mit einem Feuerschenkel 16a am Gehäuse 2 und mit dem anderen Federschenkel 16b am Steuerbolzen 13 abstützt.

In Fig. 1 ist die Schußwaffe 1 im ungeladenen Zustand veranschaulicht, das Gleitstück 7 befindet sich in Grundstellung, die Abschußkammer 4 in Feuerstellung. Zum Laden der Waffe wird das Gleitstück 7 über einen nicht weiter dargestellten Handgriff aus der Grundstellung in die Bereitschaftsstellung zurückgezogen, die in Fig. 2 veranschaulicht ist. Bei diesem Zurückziehen des Gleitstückes 7 wird der Steuerbolzen 13 über die Steuerkurve 11 der Kulisse 10 dem Führungsschlitz 15 entlang aus dem oberen Fangabschnitt 15b durch den Führungsstrang 15 a in den unteren Führungsstrang 15b gedrückt, während gleichzeitig die Schenkelfeder 16 gespannt wird und der Steuerbolzen 13 vom vorderen in das hintere Ende des Langloches 14 wandert. Sobald der untere Endabschnitt 11b der Steuerkurve 11 den Steuerbolzen 13 im unteren Fangabschnitt 15b zusätzlich erfaßt hat, ist die Bereitschaftsstellung erreicht und der Abzug 17 verrastet durch das Eingreifen seiner Fangnase 17a in eine Rastausnehmung 7a das Gleitstück 7. Die Schußwaffe 1 ist ladebereit.

Um mit der Gleitstückbewegung ein Laden und Entladen der Abschußkammer 4 vornehmen zu können, trägt das Gleitstück 7 an seinem hinteren Ende einen Zuführer 18, der in der Bereitschaftsstellung des Gleitstückes 7 bis hinter ein an der Waffe 1 in nicht weiter dargestellter Weise ansetzbares Magazin 19 zurückgezogen ist. Wird nun der Abzug 17 betätigt und dadurch das Gleitstück 7 entrastet, bewegt die sich entspannende Rückholfeder 8 das Gleitstück 7 vorwärts, so daß der Zuführer 18 dem Magazin 19 eine Patrone 20 entnimmt und sie in den Laderaum 5 der noch in Ladestellung fixierten Abschußkammer 4 einschiebt, was in Fig. 3 angedeutet ist. Der Steuerbolzen 13 bleibt nämlich im Fangabschnitt 15b des Führungsschlitzes 15 solange arretiert, bis der Mitnehmeranschlag 12 der Kulisse 10 den Steuerbolzen 13 erfaßt, welcher Augenblick in Fig. 3 gezeigt ist, und ihn bei weiterer Vorwärtsbewegung gegen die Kraft der ihn in dieser Lage sichernden Schenkelfeder 16 in den Führungsstrang 15 a des Führungsschlitzes 15 vordrückt. Während dieser Weiterbewegung hat auch der Zuführer 18 die Patrone 20 voll in den Laderaum 5 eingebracht und die Schenkelfeder 16 kann nun die Abschußkammer 4 unbehindert aufwärts in die Feuerstellung schleudern, in welcher Feuerstellung der Steuerbolzen 13 in den oberen Fangabschnitt 15 b eindringt, dort durch den Federschenkel 16b der entspannten Schenkelfeder 16 fixiert wird und damit gleichzeitig auch die Abschußkammer 4 in der Feuerstellung verriegelt. Ist, wie im vorliegenden Ausführungsbeispiel angedeutet, im Gehäuse 2 ein Zündstift 21 vorgesehen, der durch eine Zündbohrung 22 der Abschußkammer 4 in den Laderaum 5 eindringt, kann die Energie der sich in die Feuerstellung bewegenden Abschußkammer 4 als Zündenergie genutzt werden, so daß beim Eintreffen der Abschußkammer 4 in der Feuerstellung gleichzeitig mit dem Verriegeln der Abschußkammer 4 die Zündung der Patrone 20 erfolgt. Nach der Schußabgabe treiben die entstehenden Pulvergase über den Gasantrieb 9 das Gleitstück 7 aus der Grundstellung in die Bereitschaftsstellung, wodurch über die Kulisse 10 bzw. die Steuerkurve 11 zwangsweise auch die Abschußkammer 4 von der Feuerstellung in die Ladestellung zurückbewegt wird, und der Vorgang zum Laden und zur Schußabgabe wiederholt sich, wobei nun die neue Patrone 20 beim Einführen in den Laderaum 5 die leere Patronenhülse vorne auswirft. Bleibt der Abzug 17 gezogen, verrastet das Gleitstück 7 in der Bereitschaftsstellung nicht und es kommt zu einem Dauerfeuer, wird der Abzug 17 losgelassen, wird auf Grund der den Abzug 17 belastenden Feder 17b das Gleitstück 7 automatisch nach jeder Schußabgabe in der Bereitschaftsstellung gefangen und es kommt zum Einzelfeuer.

## Patentansprüche

1. Schußwaffe (1), mit Gehäuse (2), Lauf (3), Laderaum (5) und Abzug (17) samt Zündeinrichtung, wobei eine eigene, vom Lauf (3) getrennte Abschußkammer (4) den Laderaum (5) bildet, die im Gehäuse (2) quer zur Laufrichtung verschiebbar geführt und über eine Steuerungsvorrichtung (6) zwischen einer Feuerstellung und einer Ladestellung hin- und herbewegbar ist, und wobei die Steuerungsvorrichtung ein in Laufrichtung geführtes von einem Gasantrieb (9) angetriebenes, aus einer der Feuerstellung der Abschußkammer (4) zugeordneten Grundstellung gegen die Kraft einer Rückholfeder (8) in eine der Ladestellung der Abschußkammer (4) zugeordnete Bereitschaftsstellung verschiebbares Gleitstück (7) umfaßt, das eine Kulisse (10) mit einer sich über die Hubweite der Abschußkammer (4) erstreckenden Steuerkurve (11) für einen an der Abschußkammer angreifenden, quer zur Lauf- und Hubrichtung liegenden Steuerbolzen (13) besitzt, dadurch gekennzeichnet, daß für die Abschußkammerbewegung aus der Lade- in die Feuerstellung ein Federantrieb vorgesehen ist, daß das Gleitstück (7) verrastbar ist, daß die Kulisse (10) des Gleitstückes (7) im wesentlichen die Form eines rechtwinkeligen Dreieckes mit einer die Steuerkurve (11) bildenden Hypothenuse und einem einen Mitnehmeranschlag (12) für den Steuerbolzen (13) bildenden Scheitelbereich zwischen den in Verschieberichtung des Gleitstückes (7) und in Hubrichtung der Abschußkammer (4) verlaufenden Katheten aufweist und daß der Steuerbolzen (13) in einem laufparallelen Langloch (14) der Abschußkammer (4) sitzt und endseitig zusätzlich zur Kulisse (10) des Gleitstückes (7) in Führungsschlitze (15) des Gehäuses (2) eingreift, die aus einem in Hubrichtung verlaufenden, endseitig in Laufrichtung zu einander entgegengesetzten Fangabschnitten (15b) umgelenkten Führungsstrang (15a) bestehen.

2. Schußwaffe nach Anspruch 1, dadurch gekennzeichnet, daß der Federantrieb wenigstens eine sich einerseits am Gehäuse (2), anderseits am Steuerbolzen (13) abstützende Schenkelfeder (16) aufweist, wobei der den Steuerbolzen (13) belastende Federschenkel (16b) im Entspannungssinn mit der Hubrichtung der Abschußkammer (4) in deren Ladestellung einen stumpfen und in deren Feuerstellung einen spitzen Winkel einschließt.

## Claims

1. A firearm (1) comprising a receiver (2), a barrel (3), a loading chamber (5), a trigger (17) and igniting means, wherein the loading chamber (5) is constituted by a separate firing chamber (4), which is separated from the barrel (3) and is guided in the receiver (2) to be movable transversely to the direction of the barrel and is reciprocable by control means (6) between a firing position and a loading position and wherein the control means comprise a slider (7), which from an initial position, which is associated with the firing position of the firing chamber (4), is movable by a gas drive (9) against the force of a return spring (6) to a stand-by position, which is assoicated with the loading position of the firing chamber (4), and which comprises a cam opening (10) having a cam face (11), which extends over the stroke width of the firing chamber (4) and serves to guide a control pin (13), which engages the firing chamber and extends transversely to the direction of the barrel and to the stroke direction, characterized in that a spring drive is provided for moving the firing chamber from its loading position to its firing position, that the slider (7) is adapted to be resiliently locked, that the cam opening (10) of the slider (7) has substantially the configuration of a right-angled triangle having a hypotenuse which constitutes the cam face (11) and between the legs, which extend in the direction in which the slider (7) is displaceable and in the direction of the reciprocating motion of the firing chamber (4), has an apex portion, which constitutes a coupling stop (12) for the control pin (13), that the control pin (13) is fitted in the firing chamber (4) in a slot (14), which is parallel to the barrel, and that the coupling pin extends at its end not only into the cam opening (10) of the slider (7) but also in guide slots (15), which are formed in the receiver (2) and comprise a guide (15a), which extends in the direction of the reciprocating movement and at its ends is redirected to form mutually opposite retaining portions (15b) extending in the direction of the barrel.

2. A firearm according to claim 1, characterized in that the spring drive comprises at least one helical torsion spring (16), which bears at one end on the receiver (2) and its other and on the control pin (13), and the spring leg (16b) which biases the control pin (13) and acts in a relaxing sense includes an obtuse angle with the direction of the reciprocating movement of the firing chamber (4) when it is in its loading position and includes an acute angle with said direction when the firing chamber is in its firing position.

## Revendications

1. Arme à feu (1) avec une carcasse (2), un canon (3), un espace de chargement (5) et une détente (17) accompagnée d'un dispositif d'allumage, dans laquelle une chambre particulière (4) de départ du coup, séparée du canon (3) forme l'espace de chargement (5) et elle est guidée en déplacement dans la carcasse (2) transversalement par rapport à la direction du canon et, grâce à un dispositif de commande (6), est déplaçable par mouvement de va-et-vient entre une position de tir et une position de chargement, et dans laquelle le dispositif de commande comprend une pièce coulissante (7) guidée dans la direction du canon, entraînée par un dispositif (9) à emprunt de gaz pour être déplacée contre la force d'un ressort de rappel (8) d'une position de base correspondant à la position de chargement de la chambre (4) de départ du coup à une position d'attente correspondant à la position de chargement de la chambre (4) de départ du coup, qui possède une coulisse (10) avec une came de commande (11) s'étendant sur la longueur de la levée de la chambre (4) de départ du coup pour une broche de commande (13) s'étendant transversalement à la direction du canon et à la direction de la levée, agissant sur la chambre (4) de départ du coup, caractérisée en ce qu'il est prévu pour le mouvement de la chambre de départ du coup de sa position de chargement à sa position de tir un entraînement par ressort, que la pièce coulissante (7) peut être verrouillée par encliquetage, que la coulisse (10) de la pièce coulissante (7) présente essentiellement la forme d'un triangle rectangle avec une hypoténuse formant la came de commande (11) et par une région du sommet constituant une butée d'entraînement (12) pour la broche de commande (13) entre les côtés de l'angle droit s'étendant dans la direction du déplacement de la pièce coulissante (7) et dans la direction du sens de levée de la chambre (4) de départ du coup, et que la broche de commande (13) est introduite dans un trou allongé (14), parallèle au canon de la chambre (4) de départ du coup et, du côté des extrémités, s'engage,en plus de l'engagement dans la coulisse (10) de la pièce coulissante (7),dans des fentes de guidage (15) de la carcasse (2) qui consistent en une branche de guidage (15a) s'étendant dans la direction de la levée et déformée dans ses parties extrêmes en tronçons d'arrêt (15b) s'étendant en sens opposés l'un par rapport à l'autre, dans la direction du canon.

2. Arme à feu selon la revendication 1, caractérisée en ce que l'entraînement par ressort présente au moins un ressort à branches (16) prenant appui d'un côté contre la carcasse (2) et de l'autre côté contre la broche de commande (13), avec la branche de ressort (16b) qui agit sur la broche de commande (13) dans le sens du relâchement faisant avec la direction de la levée de la chambre (4) de départ du coup un angle obtus lorsque cette chambre est à sa position de chargement et un angle aigu lorsqu'elle est à sa position de tir.
